# EUROPÄISCHE PATENTSCHRIFT

(11) **EP 4 034 706 B1**
(45) Veröffentlichungstag und Bekanntmachung des Hinweises auf die Patenterteilung: **04.03.2026**
(21) Anmeldenummer: 20746130.2
(22) Anmeldetag: 20.07.2020
(51) Int. Cl.: D21F 3/02

(54) **PRESSMANTEL, DESSEN VERWENDUNG SOWIE VERWEDUNG EINES THERMOPLASTISCHEN ELASTOMERS IN FORM EINES COPOLYMERS FÜR EINE POLYMERSCHICHT EINES PRESSMANTELS**
PRESS COVER, THE USE THEREOF, AND THE USE OF A THERMOPLASTIC ELASTOMER IN THE FORM OF A COPOLYMER FOR A POLYMER LAYER OF A PRESS COVER
REVÊTEMENT DE PRESSE, SON UTILISATION ET UTILISATION D'UN ÉLASTOMÈRE THERMOPLASTIQUE SOUS LA FORME D'UN COPOLYMÈRE POUR UNE COUCHE POLYMÈRE D'UN REVÊTEMENT DE PRESSE

(30) Priorität: 26.09.2019 DE 102019125908
(43) Veröffentlichungstag der Anmeldung: 03.08.2022
(73) Patentinhaber: Voith Patent GmbH, 89522 Heidenheim (DE)
(72) Erfinder: DELMAS, Delphine, 89522 Heidenheim (DE)
(74) Vertreter: Voith Patent GmbH - Patentabteilung
(86) Internationale Anmeldenummer: PCT/EP2020/070406
(87) Internationale Veröffentlichungsnummer: WO 2021/058165

(56) Entgegenhaltungen:
- EP-A1- 1 507 042
- WO-A1-2019/011558

## Beschreibung

Die Erfindung geht aus von einem Pressmantel für eine Pressvorrichtung zur Behandlung einer Faserstoffbahn, z.B. zu deren Glättung oder Entwässerung, im Einzelnen gemäß den unabhängigen Ansprüchen. Die Erfindung betrifft auch eine Schuhpresse und die Verwendung eines Pressmantels in einer solchen sowie eine Maschine umfassend eine solche Schuhpresse, im Einzelnen gemäß den nebengeordneten Ansprüchen.

Pressenvorrichtungen wie Schuhpressen sind seit langem Bestandteil moderner Papiermaschinen. Sie umfassen im Wesentlichen einen stationär angeordneten Schuh (auch Pressschuh genannt), welcher sich in einer Maschinenquerrichtung erstreckt und einen um den stationären Schuh umlaufenden Pressmantel. Letzter ist verformbar und nimmt im Betrieb im Wesentlichen eine rohrförmige Form an. Der Schuh ist so geformt, dass er mit einer Gegenwalze einen Pressnip (Pressspalt) bildet. Der Pressnip ist durch die Anlagefläche der Gegenwalze im Schuh definiert. Der Schuh ist beweglich ausgeführt und kann an die Gegenwalze bewegt werden.

An den Pressmantel werden enorme Anforderungen in Bezug auf seine Stabilität gestellt, nämlich hinsichtlich Oberflächenhärte, Beständigkeit gegen Druck, Temperatur und Hydrolyse. Der Pressmantel ist zudem während des Betriebs starken Biegewechselbelastungen ausgesetzt. Beim Einlaufen am Schuhrand - in Drehrichtung des Pressmantels gesehen vor dem Pressnip - erfolgt zunächst eine Biegung unter einem verhältnismäßig kleinen Radius. Diese geht sofort in eine gegenläufige Biegung beim Durchlaufen des Pressnips über. Beim Auslaufen am anderen Schuhrand, also - in Drehrichtung des Pressmantels gesehen nach dem Pressnip - erfolgt wieder eine gegenläufige Biegung. Diese Verformung des Pressmantels beim Ein- und Auslaufen wird auch als Wechselnip bezeichnet. Es ist leicht ersichtlich, dass die Neigung des Pressmantels, besonders an dieser Stelle zu brechen, durch die hohe mechanische Beanspruchung sehr groß ist. Entsprechend sind aus dem Stand der Technik viele Maßnahmen bekannt, die die Stabilität des Pressmantels erhöhen sollen.

Der Pressmantel muss somit ausreichend flexibel sein, damit er sich um den Schuh führen lässt, er muss ausreichend steif sein, damit er sich im Nip unter der Presslast nicht zu stark verformt oder komprimiert, und er muss ausreichend verschleißfest sein. Pressmäntel bestehen deshalb aus einer ein- oder mehrlagigen Polymerschicht, bevorzugt aus Polyurethan, in die Verstärkungsfäden in Form von Gelegen oder Geweben eingebettet sein können.

Ein Pressmantel für eine Pressvorrichtung zur Behandlung einer Faserstoffbahn umfassend zumindest eine Polymerschicht, wobei die zumindest eine Polymerschicht zumindest ein thermoplastisches Elastomer umfasst oder aus einem solchen hergestellt ist, sowie die Verwendung des Pressmantels für eine Presse zur Behandlung einer Faserstoffbahn und die Verwendung eines thermoplastischen Elastomers für zumindest eine Polymerschicht eines Pressmantels für eine Schuhpresse zur Behandlung einer Faserstoffbahn ist aus der Druckschrift EP 1 507 042 A1 bekannt. Darüber hinaus sei der Vollständigkeit auch noch auf die Druckschrift WO 2019/011558 A1 hingewiesen.

Die vorliegende Erfindung betrifft derartige eingangs genannte, gattungsgemäße Gegenstände.

Obwohl aus dem Stand der Technik bekannte Pressmäntel eine ausreichende Flexibilität und gleichzeitig ausreichende Steifigkeit aufweisen, sind deren chemische Beständigkeit insbesondere gegenüber Wasser und Öl, deren Abriebsfestigkeit, deren Beständigkeit gegen Rissbildung und Risswachstum und deren Quellverhalten verbesserungsbedürftig.

Es ist entsprechend Aufgabe der Erfindung, einen Pressmantel, welcher die Nachteile des Standes der Technik vermeidet.

Die Aufgabe wird durch die Merkmale der unabhängigen Ansprüche gelöst. Besonders bevorzugte und vorteilhafte Ausführungsformen der Erfindung sind in den Unteransprüchen wiedergegeben.

Der Erfinderin hat erkannt, dass die erfindungsgemäße Aufgabe gelöst wird, wenn für eine Polymerschicht des Pressmantels ein thermoplastisches Elastomer (TPE) in Form eines Copolymers eingesetzt wird.

Thermoplastische Elastomere sind - gemäß der Definition des gleichnamigen Wikipedia-Artikels, zuletzt am 22. Juli 2019 um 11:13 Uhr bearbeitet - Werkstoffe, bei denen elastische Polymerketten in thermoplastisches Material eingebunden sind. Sie lassen sich in einem rein physikalischen Prozess in Kombination von hohen Scherkräften, Wärmeeinwirkung und anschließender Abkühlung verarbeiten. Hingegen sind herkömmliche Elastomere chemisch weitmaschig vernetzte Raumnetzmoleküle. Die Vernetzungen können ohne Zersetzung des Materials nicht gelöst werden. Obwohl keine chemische Vernetzung z.B. durch eine zeit- und temperaturaufwendige Vulkanisation wie bei den Elastomeren notwendig ist, haben die hergestellten Teile aufgrund ihrer besonderen Molekularstruktur doch gummielastische Eigenschaften. Erneute Wärme- und Scherkrafteinwirkung führt wieder zur Aufschmelzung und Verformung des Materials.

Copolymere im Sinne der Erfindung sind Polymere, die aus zwei oder mehr verschiedenartigen Monomereinheiten zusammengesetzt sind. Gemäß des eingangs genannten Wikipedia-Artikels werden thermoplastische Elastomere in Copolymere und Elastomerlegierungen unterschieden. Copolymere kommen entweder als statistische oder als Block-Copolymere zum Einsatz. Erstere bestehen aus einem kristallisierenden (und damit physikalisch vernetzenden) Hauptpolymer wie z. B. Polyethylen, dessen Kristallisationsgrad durch ein zufällig entlang der Kette eingebautes Comonomer wie z. B. Vinylacetat soweit verringert ist, dass die Kristallite (= die harte Phase) im fertigen Werkstoff (im Beispiel EVA) keinen direkten Kontakt mehr haben. Sie wirken dann wie in herkömmlichen Elastomeren als isolierte Vernetzungspunkte. In Block-Copolymeren sind die Hart- und Weichsegmente in einem Molekül scharf getrennt (z. B. SBS, SIS). Bei TPEs entmischt sich unterhalb einer gewissen Temperatur das Material in eine kontinuierliche und eine diskontinuierliche Phase. Sobald letztere ihre Glasübergangstemperatur Tg unterschreitet (der Tg der kontinuierlichen Phase liegt deutlich unterhalb der späteren Anwendungstemperatur), wirkt sie wiederum als Vernetzungspunkt. Elastomerlegierungen hingegen sind Polyblends, also Zusammenmischungen (Gemenge) von fertigen Polymeren, der Kunststoff besteht also aus mehreren Molekülsorten. Durch unterschiedliche Mischungsverhältnisse und Zuschlagmittel erhält man maßgeschneiderte Werkstoffe (beispielsweise Polyolefin-Elastomer aus Polypropylen (PP) und Naturgummi (NR) - je nach Mengenverhältnis decken sie einen weiten Härtebereich ab).

Bevorzugt handelt es sich dabei um bei dem thermoplastischen Elastomer um ein segmentiertes Block-Copolymer. Ein solches kann ein thermoplastisches PolyetherEster Block-Copolymer (COPE oder TPE-E) und/oder ein thermoplastisches Copolyamid Elastomer (COPA oder TPE-A) sein. Die genannten beiden Polymere können Alternativen zu herkömmlichen Polyurethanen bzw. thermoplastischen Polyurethanen (TPU) sein. Die weichen Segmente werden durch das Polyol gebildet. Für die harten Segmente des COPE können Polyester, Polybutylenetetephtalate, Polyethylenterephtalate, Methylterephtalate, poly(butylene 2,6 napthalene dicarboxylate, poly(butylene-co-isophthalate oder aromatische Poylcarbonate eingesetzt werden. Für COPA können Polyamide als harte Segmente verwendet werden. Als Polyole kommen Polyether-Polyole, z.B. Polytetramethyleneglycol, Polycarbonat-Polyole, Polyether-Polycarbonat-Polyole, Polycaprolacton-Polyole als besonders für die Erfindung geeignete Polyole in Betracht.

Grundsätzlich wäre es denkbar, ein Polyolblend, also eine Elastomerlegierung zwischen den genannten thermoplastischen Copolymeren und einem thermoplastisches Elastomer auf Urethanbasis (TPU) für die wenigstens eine Polymerschicht des Pressmantels zu verwenden.

Wenn gemäß der Erfindung davon die Rede ist, das etwas aus einem Stoff hergestellt ist, dass ist damit gemeint, dass es teilweise oder vollständig aus einem solchen Stoff hergestellt ist.

Der Pressmantel bzw. die wenigstens eine Polymerschicht kann teilweise oder vollständig aus einem Polymer hergestellt sein. Als Polymer kann dabei ein gießbares, aushärtbares, bevorzugt elastomeres Polymer wie Polyurethan eingesetzt werden. Das Polymer kann folglich als Gießelastomer eingestellt sein.

Mit Polymerschicht ist eine Schicht gemeint, die ein solches gießbares, aushärtbares, bevorzugt elastomeres Polymer umfasst oder vollständig daraus hergestellt ist. Bevorzugt kann die Polymerschicht eine einteilig durch Urformen hergestellte, ausgehärtete Schicht sein. Anders ausgedrückt ist diese monolithisch urgeformt, also durch z.B. Gießen hergestellt. Der Begriff einteilig schließt auch Fälle ein, in denen die eine Schicht wiederum beim Gießen des Polymers aus mehreren Lagen gleichen Materials hergestellt wurde. Dies jedoch nur insoweit wie diese Lagen nach dem Aushärten im Wesentlichen nicht mehr sichtbar sind, sondern sich eine einzige, bevorzugt einheitliche Schicht ergibt. Selbiges gilt entsprechend für den fertigen Pressmantel.

Bei Vorsehen mehrerer Polymerschichten können diese in Radialrichtung gesehen - zumindest abschnittsweise über die Breite des Pressmantels - übereinander angeordnet sein. Zumindest abschnittsweise über der Breite des Pressmantels bedeutet, dass der Pressmantel z.B. an dessen axialen Enden entlang der Längsachse des Pressmantels nur einschichtig ist, wohingegen er zwischen den axialen Enden zwei- oder mehrschichtig ausgebildet ist. Die Polymerschichten können sich jedoch auch über die gesamte Breite des Pressmantels erstrecken. Auch kann die Dicke des Pressmantels - und somit die Dicke der einzelnen Polymerschichten - in einem Schnitt durch dessen Längsachse abschnittsweise entlang der Längsachse variieren. So kann z.B. die radial äußerste Polymerschicht im Bereich der Breitenränder des Pressmantels geringer sein als in der Mitte des Pressmantels. Anders ausgedrückt kann im Bereich der Breitenränder die radial äußerste Polymerschicht weniger dick sein als eine radial innere oder radial innerste Polymerschicht. Bevorzugt ist/sind genau eine, zwei oder drei Polymerschichten vorgesehen. Diese können hinsichtlich ihres Polymers identisch ausgeführt sein oder hinsichtlich ihrer Härte oder Stöchiometrie des Präpolymers variieren. Eine Gesamtdicke des fertigen Pressmantels in einem Schnitt durch die Längsachse desselben in Radialrichtung gemessen kann 5 bis 10 mm, bevorzugt 5 bis 7, besonders bevorzugt 5 bis 6 mm betragen. Gemäß der Erfindung kann bei Vorsehen einer einzigen Schicht der Pressmantel aus nur einem Guss, d.h. monolithisch hergestellt sein, sodass die einzige Schicht die eben genannte Dicke aufweist.

Ein fertiger Pressmantel im Sinne der Erfindung ist ein solcher, dessen wenigstens eine Polymerschicht ausgehärtet und eventuell abschließend bearbeitet, also für den eingangs genannten Zweck in z.B. einer Schuhpresse einsatzbereit ist. Analog ist mit fertiger Polymerschicht eine Schicht gemeint, die ausgehärtet ist.

Unter einem Verstärkungsfaden im Sinne der Erfindung wird ein biegeschlaffes, textiles Liniengebilde verstanden, das eine dominierende Erstreckung und eine Gleichmäßigkeit in seiner in Längsrichtung aufweist. Ist von Faser die Rede, dann ist eine einzige, endlose Faser nach Art eines Monofilaments gemeint. Wird hingegen von einem Faserbündel im Sinne der Erfindung gesprochen, handelt es sich nicht um Monofilamente sondern um seinerseits einen Einzelfaden, wie ein Zwirn oder Garn, also ein Bündel an Endlosfasern oder Monofilamenten. Die Faserbündel selbst können durchaus aus untereinander verdrillten Fasern hergestellt sein.

Die Definition, dass zumindest die Längsfäden als erfindungsgemäße Verstärkungsfäden hergestellt sind, bedeutet dass nur die Längsfäden so ausgeführt sind oder zusätzlich die Längsfäden und mindestens ein weiterer Umfangsfaden so hergestellt sind. Wenn bevorzugt z.B. ein Gelege aus Umfangs- und Längsfäden vorliegt, dann heißt dies, dass mindestens die Längsfäden erfindungsgemäß ausgeführt sind.

Mit dem Begriff Verstärkungsstruktur im Sinne der Erfindung ist eine Verstärkung der wenigstens einen, das Polymer enthaltenden oder aus diesem bestehenden Schicht - also der Polymerschicht - gemeint. Dabei kann die Verstärkungsstruktur vollständig in die Polymerschicht eingebettet sein, sodass die Verstärkungsstruktur nicht über die Begrenzung der Polymerschicht hinausgeht. Anders ausgedrückt übernimmt die Polymerschicht die Rolle einer Matrix, welche die Verstärkungsstruktur umgibt und infolge von Adhäsions- oder Kohäsionskräften an die Matrix bindet. Eine solche Verstärkungsstruktur kann textile Liniengebilde - z. B. Garne oder Zwirne - und/oder textile Flächengebilde - wie z. B. Gewebe, Gewirke, Gestricke, Geflechte oder Gelege - umfassen und aus einem entsprechenden Ausgangsmaterial, z.B. durch Wickeln herstellbar sein. Anders ausgedrückt, ist ein einzelner erfindungsgemäßer Verstärkungsfäden für sich betrachtet ein textiles Liniengebilde. Mehrere solcher Verstärkungsfäden können so, z.B. als Längs- und/oder Umfangsfäden ausgeführt sein, dass sie zusammen ein textiles Flächengebilde bilden. Der wenigstens eine Verstärkungsfaden, der in die wenigstens eine Polymerschicht eingebettet wird, stellt dann die Verstärkungsstruktur des Pressmantels bzw. dessen Polymerschicht dar. Unter Ausgangsmaterial wird jenes Material oder Halbzeug verstanden, mittels dem die Verstärkungsstruktur des erfindungsgemäßen fertigen Pressmantels hergestellt wird, also vorliegend der wenigstens eine Verstärkungsfaden.

Der Verstärkungsfaden bzw. die Verstärkungsstruktur kann aus einem Polymer hergestellt sein oder ein solches umfassen. Als Polymere bieten sich an Polyester, Polyethylennaphthalat oder Polyamide, wie Aramide. Damit unterscheiden sich die Materialien der zumindest einen Polymerschicht und des darin eingebetteten, zumindest einen Verstärkungsfadens bzw. der Verstärkungsstruktur.

Im Sinne der Erfindung ist mit einer Pressvorrichtung beispielsweise eine Schuhpresse z.B. zur Entwässerung oder Behandlung, wie Glättung einer Faserstoffbahn gemeint. Die Schuhpresse umfasst eine Schuhpresswalze und eine Gegenwalze, die zusammen einen Pressnip ausbilden oder begrenzen. Die Schuhpresswalze umfasst ferner einen umlaufenden Pressmantel und ein stehendes Presselement, den sogenannten Pressschuh. Letzterer stützt sich auf einem tragenden, ebenfalls stehenden Joch ab - beispielsweise über hydraulische Presselemente - und wird an den umlaufenden Pressmantel angedrückt. Der Pressmantel umläuft relativ zu dem feststehenden Pressschuh und Joch und wird dadurch im Pressnip an die Gegenwalze gepresst. Pressschuh und Joch sind radial innerhalb des Pressmantels angeordnet. Unter dem Begriff stehend wird verstanden, dass das Presselement nicht relativ zu der Schuhpresswalze oder der Gegenwalze umläuft, sich jedoch translatorisch - auf die Gegenwalze zu und von ihr weg, bevorzugt in Radialrichtung dieser - und damit relativ zu der Gegenwalze bewegen kann. Zusätzlich zur Faserstoffbahn und dem Pressmantel können ein oder mehrere in Umfangsrichtung endlos umlaufende Pressfilze und/oder weitere endlos umlaufende Pressbänder durch den Pressnip der Schuhpresse geführt werden. Eine solche Schuhpresse kann selbstverständlich mehr als einen Pressnip umfassen.

Unter einer Faserstoffbahn im Sinne der Erfindung ist ein Gelege bzw. Gewirre von Fasern, wie Holzfasern, Kunststofffasern, Glasfasern, Kohlenstofffasern, Zusatzstoffen, Additiven oder dergleichen zu verstehen. So kann die Faserstoffbahn beispielsweise als Papier-, Karton- oder Tissuebahn ausgebildet sein. Sie kann im Wesentlichen Holzfasern umfassen, wobei geringe Mengen anderer Fasern oder auch Zusatzstoffe und Additive vorhanden sein können. Dies bleibt je nach Einsatzfall dem Fachmann überlassen.

Werden bevorzugt mehrere Verstärkungsfäden als Längsfäden und zumindest ein Verstärkungsfaden als Umfangsfaden, welcher die Längsfäden in Umfangsrichtung umgibt, als Gelege in die Polymerschicht eingebettet, so werden die erfindungsgemäßen Vorteile besonders gut erfüllt. Denn ein Gelege ist im Stande besonders gut lokale Überbelastungen aufzunehmen.

Die erfindungsgemäßen Vorteile werden besonders gut erreicht, wenn der Pressmantel aus bevorzugt mehreren in Radialrichtung übereinander angeordneten Polymerschichten aufgebaut wird. Sind zwei Polymerschichten vorgesehen, dann ist die radial innere jene mit der erfindungsgemäßen Verstärkungsstruktur. Das bedeutet, dass die Verstärkungsstruktur nur in der radial innersten Polymerschicht angeordnet ist. Sind drei oder mehr Polymerschichten vorgesehen, dann ist die Verstärkungsstruktur bevorzugt in der zweit untersten Polymerschicht angeordnet, also in der, die in radial oberhalb der radial innersten Polymerschicht liegt.

Ferner betrifft die Erfindung auch eine Presswalze, wie Schuhpresswalze, für eine Schuhpresse zur Behandlung einer Faserstoffbahn, dadurch gekennzeichnet, dass die Presswalze wenigstens einen Pressmantel nach einem der vorstehenden Ansprüche aufweist.

Auch betrifft die Erfindung eine Schuhpresse zur Behandlung einer Faserstoffbahn, bevorzugt einer Papier-, Karton-, Tissue- oder Zellstoffbahn, umfassend eine Presswalze und eine Gegenwalze, die zusammen einen Nip ausbilden oder begrenzen, wobei die Presswalze einen umlaufenden Pressmantel umfasst, dadurch gekennzeichnet, dass der Pressmantel gemäß der Erfindung ausgebildet ist.

Die Erfindung betrifft ferner die Verwendung eines erfindungsgemäßen Pressmantels für eine Presse, wie Schuhpresse zur Behandlung einer Faserstoffbahn, bevorzugt einer Papier-, Karton-, Tissue- oder Zellstoffbahn.

Auch betrifft die Erfindung die Verwendung eines thermoplastischen Elastomers in Form eines Copolymers, bevorzugt eines segmentierten Block-Copolymers, welches bevorzugt ein thermoplastisches Copolyester Elastomer (COPE) und/oder ein thermoplastisches Copolyamid Elastomer (COPA) ist, für zumindest eine Polymerschicht eines Pressmantels für eine Schuhpresse zur Behandlung einer Faserstoffbahn.

Die Erfindung wird nachfolgend unter Bezugnahme auf die Zeichnungen ohne Einschränkung der Allgemeinheit näher erläutert. In den Zeichnungen zeigen:
- Fig. 1: eine teilgeschnittene, schematische Seitenansicht einer Schuhpresse mit einem Pressmantel gemäß eines Ausführungsbeispiels der vorliegenden Erfindung.
- Fig. 2a und 2b: Ausführungsformen eines Pressmantels jeweils in einen Schnitt durch dessen Längsachse gesehen;
- Fig. 3: eine stark schematisierte Darstellung einer Vorrichtung zur Herstellung des Pressmantels in einer Seitenansicht.

In der Fig. 1 ist in einer teilgeschnittenen, schematischen Seitenansicht eine Schuhpresse 10 dargestellt, welche vorliegend eine erfindungsgemäße Presswalze, wie Schuhpresswalze 12, und eine Gegenwalze 14 umfasst. Schuhpresswalze 12 und Gegenwalze 14 sind hinsichtlich ihrer Längsachsen parallel zueinander angeordnet. Sie bilden zusammen einen Nip 22 aus oder begrenzen einen solchen. Während die Gegenwalze 14 hier aus einer um ihre Längsachse rotierenden zylindrisch ausgestalteten Walze besteht, ist die Schuhpresswalze 12 aus einem Schuh 16, einem diesen tragenden stehenden Joch 18 und einem Pressmantel 20 zusammengesetzt. Schuh 16 und Joch 18 sind in Bezug auf die Gegenwalze 14 bzw. den Pressmantel 20 feststehend angeordnet. Das bedeutet, sie rotieren nicht. Dabei wird der Schuh 16 durch das Joch 18 abgestützt und über nicht dargestellte, hydraulische Presselemente an die radial innerste Oberfläche des relativ dazu umlaufenden Pressmantels 20 angepresst. Der Pressmantel 20, der Schuh 16 und Joch 18 in Umfangsrichtung umgibt, dreht sich dabei um seine Längsachse im entgegengesetzten Drehsinn zu der Gegenwalze 14. Aufgrund der konkaven Ausgestaltung des Schuhs 16 an seiner der Gegenwalze 14 zugewandten Seite ergibt sich ein vergleichsweise langer Nip 22.

Die Schuhpresse 10 eignet sich insbesondere zur Entwässerung von Faserstoffbahnen 24. Bei dem Betrieb der Schuhpresse wird eine Faserstoffbahn 24 mit einem oder zwei Pressfilzen 26, 26' durch den Pressspalt 22 geführt. Im vorliegenden Fall sind es genau zwei Pressfilze 26, 26', die die Faserstoffbahn 24 sandwichartig zwischen sich aufnehmen. Beim Durchgang durch den Nip 22 wird im Nip 22 auf die Faserstoffbahn 24 durch die Pressfilze 26, 26' mittelbar ein Druck ausgeübt. Dies geschieht dadurch, dass die radial äußerste Oberfläche der Gegenwalze 14 einerseits und die radial äußerste Oberfläche des Pressmantels 20 unmittelbar mit den entsprechenden Pressfilzen 26, 26' in Kontakt kommen. Die aus der Faserstoffbahn 24 austretende Flüssigkeit wird von dem bzw. den Pressfilzen 26, 26' und etwaigen in der Pressmanteloberfläche vorgesehen Vertiefungen (nicht dargestellt) vorübergehend aufgenommen. Nach dem Verlassen des Nips 22 wird die von den Vertiefungen des Pressmantels 20 aufgenommene Flüssigkeit abgeschleudert, bevor der Pressmantel 20 erneut in den Presspalt 22 eintritt. Zudem kann das von dem Pressfilz 26, 26' aufgenommene Wasser nach dem Verlassen des Pressspalts 22 mit Saugelementen entfernt werden.

Bei einer weiteren, in den Figuren nicht dargestellten Ausführungsform der Erfindung kann auf die Pressfilze 26, 26' verzichtet werden. In einem solchen Fall ist die Faserstoffbahn 24 einerseits mit dem Pressmantel 20 und andererseits mit der Gegenwalze 14, die gemeinsam einen Pressnip ausbilden, unmittelbar in Kontakt. Letztere kann dann als beheizter Trockenzylinder ausgeführt sein.

Der in Fig. 1 dargestellte Pressmantel kann, wie in den nachfolgenden Figuren dargestellt, gemäß der Erfindung ausgeführt sein.

In den Fig. 2a und 2b sind in einem nicht maßstäblichen, teilweise dargestellten Querschnitt durch die Längsachse 20' des fertigen Pressmantels 20 unterschiedliche Ausführungsformen der Erfindung dargestellt. Der Abstand der Längsachse 20' zu der radial innersten Oberfläche der entsprechenden Polymerschicht des Pressmantels 20 ist ebenfalls nicht maßstäblich dargestellt.

Gemäß der Fig. 2a, sind genau zwei Polymerschichten vorgesehen, nämlich eine erste 20.1 und eine zweite 20.2. Im vorliegenden Fall ist die erste Polymerschicht 20.1 zugleich die radial äußerste Polymerschicht des Pressmantels 20. Hingegen ist die zweite Polymerschicht 20.2 zugleich die radial innerste Polymerschicht des Pressmantels 20.

Wie dargestellt, kann in der zweiten Polymerschicht 20.2 eine Verstärkungsstruktur 20" vorgesehen sein. Vorliegend ist diese in die Polymerschicht 20.2 vollständig eingebettet. Dies ist durch die schraffierten Kreise, die textile Flächen- bzw. Liniengebilde wie Fasern sein können, angedeutet. Das bedeutet, dass sich die Verstärkungsstruktur 20" nicht über die Begrenzungen der Polymerschicht 20.2 hinauserstreckt.

Die Verstärkungsstruktur 20" umfasst hier eine Mehrzahl von als Längsfaden 21.1 dienenden Verstärkungsfäden 21. Diese sind in Längsrichtung des Pressmantels 20 über dessen Umfang mit Abstand und parallel zueinander verlaufend angeordnet. Zusätzlich ist hier zumindest ein weiterer Verstärkungsfaden 21 als Umfangsfaden 21.2 vorgesehen, der bevorzugt innerhalb derselben Polymerschicht 20.1, 20.2, 20.3, in welcher auch die Längsfäden 21.1 angeordnet sind, schraubenlinienförmig in Umfangsrichtung des Pressmantels verläuft. Die Längsfäden 21.1 und der Umfangsfaden 21.2 bilden ein Gelege miteinander aus, nämlich derart, dass die Längsfäden 21.1 radial innerhalb des zumindest einen Umfangsfadens 21.2 - in Bezug auf die Längsachse 20' des Pressmantels 20 gesehen - angeordnet sind.

Figur 2b zeigt in einer Abwandlung zur Fig. 2a einen dreischichtigen Pressmantel. Dieser umfasst eine - hier radial äußerste - erste Polymerschicht 20.1, eine radial innerste, dritte Polymerschicht 20.3 und eine zwischen diesen beiden sandwichartig angeordnete zweite Polymerschicht 20.2. Die Anordnung bezieht sich - wie auch in der Darstellung der Fig. 2a - ausgehend von der Längsachse 20' des Pressmantels 20 in dessen Radialrichtung gesehen. Vorliegend ist lediglich in der zweiten Polymerschicht 20.2 eine (einzige) Verstärkungsstruktur 20" vorgesehen. Selbstverständlich könnte dies auch anders sein, sodass alternativ oder zusätzlich eine solche Verstärkungsstruktur 20" auch in der ersten Polymerschicht 20.1 und/oder der dritten Polymerschicht 20.3 angeordnet sein könnte.

Im vorliegenden Falle kann eine der in den Fig. 2a und 2b gezeigten Polymerschichten 20.1, 20.2 oder 20.3 aus einem erfindungsgemäßen thermoplastischen Elastomer in Form eines Copolymers hergestellt sein oder ein solches umfassen. Dies könnte z.B. für die radial innerste und/oder die radial äußerste Polymerschicht der Fall sein. Die verbleibenden Polymerschichten könnten dann aus einem Polyurethan hergestellt sein. Dieses ist z.B. erhältlich aus einem Präpolymer und einem Vernetzer. Das jeweilige Präpolymer selbst ist durch Reaktion eines Isocyanats mit einem Polyol erhältlich.

Fig. 3 zeigt in einer stark schematisierten Seitenansicht eine Vorrichtung zur Herstellung eines erfindungsgemäßen Pressmantels 20. Die Vorrichtung weist vorliegend genau einen zylindrischen Wickeldorn 4 auf, wobei hier auf dessen radial äußerste Mantelfläche z.B. ein Ausgangsmaterial 20‴ spiralig aufgebracht wird. Das Ausgangsmaterial 20‴′ bildet nach Einbettung in das Polymer die Verstärkungsstruktur 20" des erfindungsgemäßen fertigen Pressmantels 20.

Die Darstellung zeigt ein Anfangsstadium des Herstellungsverfahrens. Im vorliegenden Fall ist dazu das eine Ende des Ausgangsmaterials 20‴ auf einem Polymer, das auf dem Außenumfang des Wickeldorns 4 angeordnet ist, befestigt. Abgesehen von der gezeigten schematischen Darstellung könnte das eine Ende des Ausgangsmaterials 20‴ auch direkt, also unmittelbar auf dem Wickeldorn 4 aufliegen oder aufgebracht werden, ohne dass anfangs zwischen Ausgangsmaterial 20‴ und Wickeldorn 4 ein Polymer vorgesehen ist. Das Ausgangsmaterial 20‴ kann dabei ein textiles Flächengebilde oder Liniengebilde sein.

Der Wickeldorn 4 ist um seine Längsachse 20', die der Längsachse des herzustellenden Pressmantels entspricht, rotierbar gelagert. Längsachse 20' verläuft hier senkrecht in die Zeichenebene hinein. Über eine Leitung 5 wird durch eine Gießdüse 6 ein Gießmaterial, wie gießfähiges, aushärtbares elastomeres Polymer, hier z.B. Polyurethan, von oben auf die radial äußerste Mantelfläche des Wickeldorns 4 bzw. auf das Ausgangsmaterial 20‴ gegeben. Ein solches Gießmaterial kann z.B. hinsichtlich seiner Topfzeit und Viskosität derart gewählt werden, dass es beim Gießen nicht vom Wickeldorn 4 heruntertropft. Währenddessen wird der Wickeldorn 4 in Pfeilrichtung um dessen Längsachse gedreht. Gleichzeitig mit dieser Drehung wird die Gießdüse 6 über eine geeignete, in Fig. 3 nicht weiter dargestellte Führung parallel zur Längsachse 20' entlang dieser relativ an dem Wickeldorn 4 entlanggeführt. Gleichzeitig mit dem Aufgießen des Gießmaterials wird das Ausgangsmaterial 20‴ abgerollt und auf den sich drehenden Wickeldorn 4 zu Wendeln gewickelt. Dabei kann das Gießmaterial durch das Ausgangsmaterial 20‴ hindurch bis auf den Wickeldorn 4 gelangen. Das Polymer bildet in diesem Beispiel nach dem Schritt des Aushärtens eine radial innerste und bevorzugt elastomere Polymerschicht, die der Polymerschicht 20.2 des Pressmantels aus Fig. 2a entspricht, wovon in Fig. 3 nur ein Teil gezeigt ist.

Das aus der Gießdüse 6 austretende Gießmaterial ist vorliegend ein Gemisch aus einem Präpolymer und einem Vernetzer. Ersteres wird aus einem nicht gezeigten Präpolymer-Behälter bereitgestellt, in dem es gespeichert oder angerührt wird. Das Präpolymer ist das Reaktionsprodukt eines Isocyanats und eines Polyols. In dem Präpolymer-Behälter kann es zum Beispiel in Form eines Präpolymers aus den eben genannten Stoffen vorliegen.

Der Vernetzer kann in einem Vernetzer-Behälter bereitgestellt werden.

Präpolymer-Behälter und Vernetzer-Behälter sind der Vorrichtung zur Herstellung eines Pressmantels 20 zugeordnet. Sie sind über ebenfalls nicht dargestellte Leitungen strömungsleitend mit einer der Gießdüse 6 in Strömungsrichtung vorgeschalteten Mischkammer (nicht dargestellt) verbunden. Das Präpolymer-Vernetzer-Gemisch wird also stromauf und außerhalb der Gießdüse 6 hergestellt, also in der Mischkammer gemischt. Unabhängig von der Herstellung des Gemisches wird dieses dann auf die Oberfläche des Wickeldorns 4 zum Bilden der zumindest einen Polymerschicht des Pressmantels 20 aufgebracht.

Prinzipiell wäre es denkbar, dass zwei oder mehr Gießdüsen 6 vorgesehen sein könnten. Diese könnten über entsprechenden Leitungen an separate Präpolymer- und Vernetzer-Behälter angeschlossen sein, um voneinander unabhängig auch unterschiedliche Polymere zu der Mehrzahl der Gießdüsen 6 zuzuführen. Die Gießdüsen 6 könnten dann entlang der Längsachse des Pressmantels 20 mit Abstand zueinander angeordnet sein, um mehrere Polymerschichten 20.1, 20.2, 20.3 durch gleichzeitiges Ausbringen des Polymers aus den Gießdüsen 6 simultan, in einem Guss herzustellen.

Mittels eines solchen kontinuierlichen Gießvorgangs, der auch als Rotationsguss bekannt ist, wird also nach und nach über die Breite des Wickeldorns 4 ein endloser, um dessen Längsachse 20' in sich geschlossener zylinderrohrförmiger Pressmantel 20 hergestellt, dessen Innenumfang im Wesentlichen dem Außenumfang des Wickeldorns 4 entspricht.

Grundsätzlich wäre es denkbar das Ausgangsmaterial 20‴ auf mehr als den einen in Fig. 3 gezeigten Wickeldorn 4 zu wickeln. Beispielsweise könnten zwei Wickeldorne vorgesehen sein, die parallel hinsichtlich ihrer Längsachsen mit Abstand zueinander angeordnet sein könnten. Alternativ wäre es auch denkbar, das Polymer auch auf die radial innere Mantelfläche des Wickeldorns 4, z.B. nach Art des Schleuderns, aufzubringen. Unabhängig von der angesprochenen Ausführungsform wird der fertige Pressmantel 20 schließlich von dem wenigstens einen Wickeldorn 4 abgenommen.

Obwohl dies nicht in den Figuren dargestellt ist, könnte die Verstärkungsstruktur 20" der wenigstens einen Polymerschicht 20.1, 20.2 auch aus mehreren, in Radialrichtung übereinander gelegten, je in Längsachsenrichtung und in Umfangsrichtung des Pressmantels 20 verlaufenden Ausgangsmaterialien 20‴ aufgebaut sein.

Der Aufbau einer entsprechenden Polymerschicht, die ein thermoplastisches Elastomer in Form eines Copolymers umfasst oder ein solches enthält kann analog mit einer solchen Vorrichtung hergestellt werden. Dabei wird das thermoplastische Elastomer über den Umfang des Wickeldorns 4, falls es sich dabei um die radial innerste Polymerschicht des Pressmantels handelt, aufgebracht. Alternativ oder zusätzlich kann es auf eine bereits aus Polyurethan hergestellte Polymerschicht aufgebracht werden, um dann die radial äußerste Polymerschicht des Pressmantels darzustellen. Das erfindungsgemäße thermoplastische Elastomer kann z.B. durch ein Extrusionsverfahren als Polymerschicht aufgebracht werden.

## Patentansprüche

1. Pressmantel für eine Pressvorrichtung zur Behandlung einer Faserstoffbahn, umfassend zumindest eine Polymerschicht (20.1, 20.2, 20.3), wobei die zumindest eine Polymerschicht (20.1, 20.2, 20.3) zumindest ein thermoplastisches Elastomer in Form eines Copolymers umfasst oder aus einem solchen hergestellt ist.

2. Pressmantel nach Anspruch 1, **dadurch gekennzeichnet, dass** das thermoplastisches Elastomer ein segmentiertes Block-Copolymer ist.

3. Pressmantel nach Anspruch 1 oder 2, **dadurch gekennzeichnet, dass** das thermoplastische Elastomer ein thermoplastisches Copolyester Elastomer (COPE) ist.

4. Pressmantel nach einem der Ansprüche 1 bis 3, **dadurch gekennzeichnet, dass** das thermoplastische Elastomer ein thermoplastisches Copolyamid Elastomer (COPA) ist.

5. Pressmantel nach einem der Ansprüche 1 bis 4, **dadurch gekennzeichnet, dass** in die zumindest eine Polymerschicht (20.1, 20.2, 20.3), eine Verstärkungsstruktur (20") eingebettet ist, wobei die Verstärkungsstruktur (20") zumindest einen Verstärkungsfaden (21) umfasst.

6. Pressmantel nach Anspruch 5, **dadurch gekennzeichnet, dass** der zumindest eine Verstärkungsfaden (21) aus einem Polymer hergestellt ist oder ein solches umfasst, wobei als Polymer ein Polyester, Polyethylennaphthalat oder Polyamid, wie Aramid gewählt ist.

7. Pressmantel nach Anspruch 5 oder 6, **dadurch gekennzeichnet, dass** ein oder mehrere Verstärkungsfäden (21) als Längsfäden (21.1) vorgesehen sind, die in Längsrichtung des Pressmantels (20) verlaufend über den Umfang des Pressmantels (20) mit Abstand und parallel zueinander angeordnet sind.

8. Pressmantel nach Anspruch 7, **dadurch gekennzeichnet, dass** zumindest ein weiterer Verstärkungsfaden (21) als Umfangsfaden (21.2) vorgesehen ist, der bevorzugt innerhalb der Polymerschicht (20.1, 20.2, 20.3) schraubenlinienförmig in Umfangsrichtung des Pressmantels verläuft und bevorzugt die als Längsfaden (21.1) ausgeführten Verstärkungsfäden (21) und der wenigstens eine als Umfangsfaden (21.2) ausgeführte weitere Verstärkungsfaden (21) ein Gelege miteinander ausbilden, bevorzugt derart, dass die Längsfäden (21.1) radial innerhalb des zumindest einen Umfangsfadens (21.2) - in Bezug auf die Längsachse (20') des Pressmantels gesehen - angeordnet sind.

9. Pressmantel nach einem der vorhergehenden Ansprüche, **dadurch gekennzeichnet, dass** mehrere Polymerschichten vorgesehen sind und die zumindest eine Polymerschicht (20.1, 20.2, 20.3) in Bezug auf die Längsachse (20') des Pressmantels (20) gesehen die radial innere oder innerste Polymerschicht (20.1) ist und zusätzlich eine weitere, in Bezug auf die Längsachse (20') des Pressmantels (20) dazu gesehen radial äußerste Polymerschicht (20.2) vorgesehen ist.

10. Pressmantel nach Anspruch 9, **dadurch gekennzeichnet, dass** genau zwei Polymerschichten (20.1, 20.2) vorgesehen sind und die radial innere Polymerschicht (20.2) zugleich die radial innerste Polymerschicht des Pressmantels (20) ist.

11. Presswalze, wie Schuhpresswalze (12), für eine Schuhpresse (10) zur Behandlung einer Faserstoffbahn (24), **dadurch gekennzeichnet, dass** die Presswalze wenigstens einen Pressmantel (20) nach einem der vorstehenden Ansprüche aufweist.

12. Schuhpresse (10) zur Behandlung einer Faserstoffbahn (24), bevorzugt einer Papier-, Karton-, Tissue- oder Zellstoffbahn, umfassend eine Presswalze und eine Gegenwalze (14), die zusammen einen Nip (22) ausbilden oder begrenzen, wobei die Presswalze einen umlaufenden Pressmantel umfasst, **dadurch gekennzeichnet, dass** der Pressmantel (20) nach einem der Ansprüche 1 bis 10 ausgebildet ist.

13. Verwendung eines Pressmantels (20) nach einem der Ansprüche 1 bis 10 für eine Presse, wie Schuhpresse (10) zur Behandlung einer Faserstoffbahn (24), bevorzugt einer Papier-, Karton-, Tissue- oder Zellstoffbahn.

14. Verwendung eines thermoplastischen Elastomers in Form eines Copolymers, bevorzugt eines segmentierten Block-Copolymers, welches bevorzugt ein thermoplastisches Copolyester Elastomer (COPE) und/oder ein thermoplastisches Copolyamid Elastomer (COPA) ist, für zumindest eine Polymerschicht (20.1, 20.2, 20.3) eines Pressmantels für eine Schuhpresse (10) zur Behandlung einer Faserstoffbahn (24).

## Claims

1. Press cover for a press apparatus for the treatment of a fibrous material web, comprising at least one polymer layer (20.1, 20.2, 20.3), the at least one polymer layer (20.1, 20.2, 20.3) being made of or comprising at least one thermoplastic elastomer in the form of a copolymer.

2. Press cover according to Claim 1, **characterized in that** the thermoplastic elastomer is a segmented block copolymer.

3. Press cover according to Claim 1 or 2, **characterized in that** the thermoplastic elastomer is a thermoplastic copolyester elastomer (COPE).

4. Press cover according to any of Claims 1 to 3, **characterized in that** the thermoplastic elastomer is a thermoplastic copolyamide elastomer (COPA).

5. Press cover according to any of Claims 1 to 4, **characterized in that** the at least one polymer layer (20.1, 20.2, 20.3) comprises an embedded reinforcing structure (20"), the reinforcing structure (20") comprising at least one reinforcing thread (21).

6. Press cover according to Claim 5, **characterized in that** the at least one reinforcing thread (21) is made of or comprises a polymer, the polymer selected being a polyester, polyethylene naphthalate or polyamide, such as aramid.

7. Press cover according to Claim 5 or 6, **characterized in that** one or more reinforcing threads (21) are provided as longitudinal threads (21.1) which, running in the longitudinal direction of the press cover (20), are arranged with distance and parallel to one another over the circumference of the press cover (20).

8. Press cover according to Claim 7, **characterized in that** at least one further reinforcing thread (21) is provided as a circumferential thread (21.2) which runs preferably within the polymer layer (20.1, 20.2, 20.3) in the form of a helical line in the circumferential direction of the press cover, and preferably the reinforcing threads (21) configured as longitudinal thread (21.1) and the at least one further reinforcing thread (21) configured as circumferential thread (21.2) form a scrim with one another, preferably such that the longitudinal threads (21.1) are arranged radially within the at least one circumferential thread (21.2) - as viewed in relation to the longitudinal axis (20') of the press cover.

9. Press cover according to any of the preceding claims, **characterized in that** a plurality of polymer layers are provided and the at least one polymer layer (20.1, 20.2, 20.3), viewed in relation to the longitudinal axis (20') of the press cover (20), is the radially inner or innermost polymer layer (20.1), and additionally a further polymer layer (20.2), radially outermost as viewed in relation to the longitudinal axis (20') of the press cover (20), is provided.

10. Press cover according to Claim 9, **characterized in that** exactly two polymer layers (20.1, 20.2) are provided and the radially inner polymer layer (20.2) is likewise the radially innermost polymer layer of the press cover (20) .

11. Press roll, such as shoe press roll (12), for a shoe press (10) for treating a fibrous material web (24), **characterized in that** the press roll has at least one press cover (20) according to any of the preceding claims.

12. Shoe press (10) for treating a fibrous material web (24), preferably a paper, cardboard, tissue or pulp web, comprising a press roll and an opposing roll (14), which together form or delimit a nip (22), the press roll comprising a circulating press cover, **characterized in that** the press cover (20) is configured according to any of Claims 1 to 10.

13. Use of a press cover (20) according to any of Claims 1 to 10 for a press, such as shoe press (10) for treating a fibrous material web (24), preferably a paper, cardboard, tissue or pulp web.

14. Use of a thermoplastic elastomer in the form of a copolymer, preferably a segmented block copolymer, which is preferably a thermoplastic copolyester elastomer (COPE) and/or a thermoplastic copolyamide elastomer (COPA), for at least one polymer layer (20.1, 20.2, 20.3) of a press cover for a shoe press (10) for treating a fibrous material web (24).

## Revendications

1. Enveloppe de presse pour un dispositif de presse pour le traitement d'une bande de matière fibreuse, comprenant au moins une couche de polymère (20.1, 20.2, 20.3), l'au moins une couche de polymère (20.1, 20.2, 20.3) comprenant au moins un élastomère thermoplastique sous la forme d'un copolymère ou étant fabriquée à partir d'un tel élastomère.

2. Enveloppe de presse selon la revendication 1, **caractérisée en ce que** l'élastomère thermoplastique est un copolymère séquencé segmenté.

3. Enveloppe de presse selon la revendication 1 ou 2, **caractérisée en ce que** l'élastomère thermoplastique est un élastomère copolyester thermoplastique (COPE).

4. Enveloppe de presse selon l'une quelconque des revendications 1 à 3, **caractérisée en ce que** l'élastomère thermoplastique est un élastomère copolyamide thermoplastique (COPA).

5. Enveloppe de presse selon l'une quelconque des revendications 1 à 4, **caractérisée en ce qu'**une structure de renfort (20") est intégrée dans l'au moins une couche de polymère (20.1, 20.2, 20.3), la structure de renfort (20") comprenant au moins un fil de renfort (21).

6. Enveloppe de presse selon la revendication 5, **caractérisée en ce que** l'au moins un fil de renfort (21) est fabriqué à partir d'un polymère ou comprend un tel polymère, un polyester, un polyéthylène naphtalate ou un polyamide, tel que l'aramide étant choisi en tant que polymère.

7. Enveloppe de presse selon la revendication 5 ou 6, **caractérisée en ce qu'**un ou plusieurs fils de renfort (21) sont prévus sous forme de fils longitudinaux (21.1) qui sont agencés en s'étendant dans la direction longitudinale de l'enveloppe de presse (20) sur la circonférence de l'enveloppe de presse (20) à distance les uns des autres et parallèlement les uns aux autres.

8. Enveloppe de presse selon la revendication 7, **caractérisée en ce qu'**au moins un autre fil de renfort (21) est prévu sous forme de fil circonférentiel (21.2), qui s'étend de préférence à l'intérieur de la couche de polymère (20.1, 20.2, 20.3) sous forme hélicoïdale dans la direction circonférentielle de l'enveloppe de presse et de préférence le fil de renfort (21) réalisé sous forme de fil longitudinal (21.1) et l'au moins un autre fil de renfort (21) réalisé sous forme de fil circonférentiel (21.2) réalisent ensemble une nappe, de préférence de telle sorte que les fils longitudinaux (21.1) sont agencés radialement à l'intérieur de l'au moins un fil circonférentiel (21.2) par rapport à l'axe longitudinal (20') de l'enveloppe de presse.

9. Enveloppe de presse selon l'une quelconque des revendications précédentes, **caractérisée en ce que** plusieurs couches de polymère sont prévues et l'au moins une couche de polymère (20.1, 20.2, 20.3) est, par rapport à l'axe longitudinal (20') de l'enveloppe de presse (20), la couche de polymère radialement intérieure ou la plus intérieure (20.1) et il est en outre prévu une autre couche de polymère (20.2) qui est, par rapport à l'axe longitudinal (20') de l'enveloppe de presse (20), la couche de polymère radialement la plus extérieure.

10. Enveloppe de presse selon la revendication 9, **caractérisée en ce qu'**exactement deux couches de polymère (20.1, 20.2) sont prévues et la couche de polymère radialement intérieure (20.2) est en même temps la couche de polymère radialement la plus intérieure de l'enveloppe de presse (20).

11. Rouleau de presse, tel qu'un rouleau de presse à sabot (12), pour une presse à sabot (10) pour le traitement d'une bande de matière fibreuse (24), **caractérisé en ce que** le rouleau de presse présente au moins une enveloppe de presse (20) selon l'une quelconque des revendications précédentes.

12. Presse à sabot (10) pour le traitement d'une bande de matière fibreuse (24), de préférence d'une bande de papier, de carton, de papier tissu ou de cellulose, comprenant un rouleau de presse et un contre-rouleau (14) qui forment ou délimitent ensemble une ligne de contact (22), le rouleau de presse comprenant une enveloppe de presse tournante, **caractérisée en ce que** l'enveloppe de presse (20) est réalisée selon l'une quelconque des revendications 1 à 10.

13. Utilisation d'une enveloppe de presse (20) selon l'une quelconque des revendications 1 à 10 pour une presse, tel qu'une presse à sabot (10), pour le traitement d'une bande de matière fibreuse (24), de préférence une bande de papier, de carton, de papier tissu ou de cellulose.

14. Utilisation d'un élastomère thermoplastique sous forme d'un copolymère, de préférence d'un copolymère séquencé segmenté, qui est de préférence un élastomère copolyester thermoplastique (COPE) et/ou un élastomère copolyamide thermoplastique (COPA), pour au moins une couche de polymère (20.1, 20.2, 20.3) d'une enveloppe de presse pour une presse à sabot (10) pour le traitement d'une bande de matière fibreuse (24).
